# EUROPÄISCHE PATENTSCHRIFT

(11) **EP 0 446 215 B1**
(45) Veröffentlichungstag und Bekanntmachung des Hinweises auf die Patenterteilung: **01.09.1993**
(21) Anmeldenummer: 89911990.3
(22) Anmeldetag: 06.11.1989
(51) Int. Cl.: D05C 15/20

(54) **MODUL MIT TUFTINGWERKZEUGEN**
MODULE WITH TUFTING TOOLS
MODULE AVEC INSTRUMENTS DE TUFTING

(30) Priorität: 01.12.1988 DE 8814944 U
(43) Veröffentlichungstag der Anmeldung: 18.09.1991
(73) Patentinhaber: Jos. Zimmermann GmbH & Co. KG, 52064 Aachen (DE)
(72) Erfinder: BEYER, Walter, D-5180 Eschweiler (DE)
(74) Vertreter: König, Werner, Dipl.-Ing.
(86) Internationale Anmeldenummer: DE8900700
(87) Internationale Veröffentlichungsnummer: WO9006391

(56) Entgegenhaltungen:
- DE-C- 2 828 278
- GB-A- 2 055 913
- US-A- 4 489 475

## Beschreibung

Die Erfindung betrifft ein Modul mit Tuftingwerkzeugen, insbesondere Nadeln, bei dem die Tuftingwerkzeuge in einen Grundkörper eingegossen sind, dessen Länge einem Vielfachen des Mittenabstandes der eingegossenen Tuftingwerkzeuge entspricht, der auf seiner an eine Barre anschließbaren Rückseite mit einer Anlageleiste und Ausnehmungen sowie auf seiner Vorderseite mit einer Aufnahmeschulter und Vorsprüngen versehen ist und der ein in Längsrichtung des Moduls verlaufendes, von der Rückseite zur Vorderseite durchgehendes Langloch hat.

Ein derartiges Modul für eine Tuftingmaschine ist aus DE-PS 2 828 278 bekannt. Dabei sind die Module an eine Nadelbarre anschraubbar. Jeder Grundkörper hat auf seiner der Nadelbarre zugewandten Rückseite zwei konische, in Längsrichtung des Moduls auf Abstand angeordnete Ausnehmungen. Entsprechend sind auf der Vorderseite des Grundkörpers zwei ebenfalls auf Abstand stehende Vorsprünge vorgesehen. Die Ausnehmungen und die Vorsprünge sind so dimensioniert, daß die Vorsprünge des einen Moduls in die Ausnehmungen eines anderen eingreifen können, wenn die beiden so aneinandergefügten Module um eine halbe Nadelteilung gegeneinander versetzt sind.

Mit dem bekannten Modul ist es also möglich, zwei Nadelreihen durch Bildung von zwei entsprechenden Modulreihen zu schaffen, wobei dann die Nadeln der einen Reine zu denen der anderen um eine halbe Teilung versetzt sind.

Beim Tuften wird mit einer großen Anzahl abweichender Teilungen der Tuftingwerkzeuge gearbeitet. Dies führt bei dem bekannten Modul dazu, daß für jede Teilung gesondert ein Grundkörper hergestellt werden muß, bei dem die Vorsprünge der Vorderseite relativ zu den Ausnehmungen der Rückseite entsprechend der jeweils gewünschten Teilung versetzt anzuordnen sind.

Die Aufgabe der vorliegenden Erfindung besteht nun darin, diesen Nachteil des bekannten Moduls zu vermeiden. Es soll insbesondere erreicht werden, ohne Einbuße an Präzision der aneinanderzufügenden Module die Zahl der erforderlichen unterschiedlich zu gestaltenden Grundkörper zu reduzieren.

Diese Aufgabe wird bei einem Modul der eingangs erwähnten Art erfindungsgemäß dadurch gelöst, daß die Vertiefungen auf der Rückseite durch die Zwischenräume einer versenkt angeordneten Zahnreihe gebildet sind, deren Zähne untereinander gleich und äquidistant angeordnet sind und gerade Zahnflanken haben, daß die Vorsprünge auf der Vorderseite durch eine vorstehende Zahnleiste gebildet sind, wobei die Zähne und die Zwischenräume der Zahnleiste den Zwischenräumen bzw` den Zähnen der Zahnreihe angepaßt sind.

Die versenkt angeordnete Zahnreihe läßt ein problemloses Anlegen der Rückseite des Moduls an eine Barre, z.B. Nadelbarre, zu. Die Zähne der Zahnleiste auf der Vorderseite eines Moduls können leicht in die Zwischenräume der Zahnreihe eines anderen Moduls eingeführt werden. Es kommt dabei zu einem selbsttätigen Ausrichten in Längsrichtung. Es ist dabei möglich, die Verbindung zwischen zwei derart ineinandergreifenden Modulen um einen weiteren oder um mehrere weitere Zähne zu versetzen. Dadurch läßt sich folglich die Relativstellung der Tuftingwerkzeuge benachbarter Reihen zwei-oder mehrstufig verändern.

Das erfindungsgemäße Modul kann ferner so ausgebildet sein, daß der Mittenabstand der Tuftingwerkzeuge das n-fache des Abstandes zwischen den Zähnen ausmacht, wobei n eine ganze Zahl > 1 ist.

Das erfindungsgemäße Modul kann ferner so ausgebildet sein, daß die Zwischenräume der Zahnreihe gegenüber den Zähnen der Zahnleiste versetzt sind, wobei dieser Versatz 1/n des Mittenabstandes zwischen den Tuftingwerkzeugen und n eine ganze Zahl > 1 ist.

Das erfindungsgemäße Modul kann ferner so ausgebildet sein, daß die Teilung der Zahnleiste und der Zahnreihe 1,98 mm (=5/64 Zoll), 1,27 mm (=1/20 Zoll) oder 1,59 mm (=1/16 Zoll) beträgt.

So ist es z.B. möglich, die Zahnreihe und die Zahnleiste des Grundkörpers mit einer Teilung von 1.98 mm (=5/64 Zoll) auszubilden. Die für diesen Grundkörper erforderliche Form kann dann ohne jegliche Veränderungen dazu verwendet werden, Tuftingwerkzeuge mit einer 1,98 mm (=5/64 Zoll) oder 3,97 mm (=5/32 Zoll) oder 7,94 mm (=5/16 Zoll) Teilung aufzunehmen. Beim Eingießen der Tuftingwerkzeuge sind diese lediglich entsprechend der vorgeschriebenen Teilung in der Form des Grundkörpers zu plazieren. Dadurch wird eine starke Reduktion der erforderlichen Formen zur Herstellung der Grundkörper erreicht.

Das erfindungsgemäße Modul kann ferner so ausgebildet sein, daß die Zahnreihe der Anlageleiste und die Zahnleiste der Aufnahmeschulter benachbart ist.

Die Anlageleiste und die Aufnahmeschulter dienen dazu, das Ausrichten der Module an der Barre bzw. an der benachbarten Modulreihe zu vereinfachen.

Schließlich kann das erfindungsgemäße Modul so ausgebildet sein, daß die Zahnflanken jedes Zahnes miteinander einen Winkel von 35° bis 50° bilden. Versuche haben gezeigt, daß sich insbesondere in diesem Winkelbereich der Zähne ein optimales Ineinandergreifen und damit Ausrichten ergibt, wobei die auftretende Druckkraft von der Flanke des einen Zahns auf die des benachbarten Zahns übertragen wird. Das Entformen wird dabei ohne Schwierigkeiten möglich.

Im folgenden Teil der Beschreibung wird eine Ausführungsform des erfindungsgemäßen Moduls in Verbindung mit Nadeln als Tuftingwerkzeuge beschrieben. Es zeigt:
- Fig. 1:: eine Ansicht der Vorderseite eines erfindungsgemäß ausgebildeten Moduls,
- Fig. 2:: eine Stirnansicht des Moduls nach Fig. 1,
- Fig. 3:: eine Ansicht auf die Rückseite des Moduls nach Fig. 1,
- Fig. 4:: eine Schnittansicht nach der Linie 4-4 in Fig. 1,
- Fig. 5:: eine Ansicht auf die Vorderseite eines erfindungsgemäßen Moduls nach Fig. 1 mit einem dahinter angeordneten zwei-ten, gleich ausgebildeten Modul,
- Fig. 6:: eine Stirnansicht auf die beiden Module nach Fig. 5,
- Fig. 7:: eine Ansicht auf die Rückseite eines erfindungsgemäß ausgebildeten Moduls mit einem dahinter angeordneten gleichen Modul und
- Fig. 8:: einen Schnitt nach der Linie 6-6 in Fig. 5.

Das in den Figuren dargestellte Modul hat einen Grundkörper 1, in der die Kolben von parallel und äquidistant angeordneten Tuftingnadeln 2 eingegossen sind. Der Grundkörper 1 hat eine Rückseite 3 und eine parallel dazu verlaufende Vorderseite 4. Rückseite 3 und Vorderseite 4 laufen parallel zueinander. Von der Rückseite 3 springt eine Anlageleiste 5 vor. Dieser Anlageleiste 5 ist eine in der Rückseite 3 versenkt angeordnete Zahnreihe 6 benachbart.

Auf der Vorderseite 4 ist auf der Höhe der Anlageleiste 5 eine Aufnahmeschulter 7 vorgesehen. Dieser ist eine aus der Vorderseite 4 vorstehende Zahnleiste 8 benachbart.

Im Grundkörper ist ferner ein Langloch 9 vorgesehen, das durch den Grundkörper 1 hindurchreicht und dessen längere Achse in Längsrichtung des Moduls weist. Der Durchmesser des Langlochs 9 erweitert sich aus entformungstechnischen Gründen von der Vorderseite 4 in Richtung auf die Rückseite

Die versenkt angeordnete Zahnreihe 6 hat äquidistant angeordnet Zähne 10 mit geraden Flanken. Das Profil der Zähne 10 entspricht dem Profil der Zwischenräume 11 zwischen den Zähnen 10.

Die Zahnleiste 8 auf der Vorderseite 4 hat Zähne 12 und Zwischenräume 13, die in ihrem Profil demjenigen der Zahnreihe 6 entsprechen. Im dargestellten Ausführungsbeispiel liegt jeweils ein Zahn 12 der Zahnleiste 8 gegenüber einem Zwischenraum 11 der Zahnreihe 6. Die Zähne 12 der Zahnleiste 8 können folglich in die Zwischenräume 11 der Zahnreihe 6 eines weiteren, gleich ausgebildeten Moduls eingeführt werden, wobei die Vorderseite 4 dann auf der Rückseite 3 zu liegen kommt. Zwei derart aneinandergefügte Module können in mehreren, in Längsrichtung des Moduls gegeneinander verschobenen Stellungen derart aneinandergefügt werden.

Die Figuren 5 - 8 zeigen zwei derart aneinandergefügte Module. In dieser Position liegt jeweils die Anlageleiste 5 des einen Moduls auf der Aufnahmeschulter 7 des anderen Moduls, während die Zahnleiste 8 des einen in die Zahnreihe 6 des anderen eingreift. Wenn die so aneinandergesetzten Module relativ zueinander in Längsrichtung der Module versetzt sind, dann fluchten die Langlöcher 9 nicht vollständig miteinander, sondern jedes Langloch überragt das jeweils andere in Langsrichtung. Beide Langlöcher der aufeinandergesetzten Module lassen aber einen gemeinsamen Durchlaß frei, durch den eine nicht dargestellte Schraube zum Festlegen der Module an der Barre hindurchgeführt werden kann.

Das Modul kann zur Bildung einer Nadelreihe, durch Aneinandersetzen von zwei Modulreihen zur Bildung von zwei Nadelreihen sowie auch zur Bildung von drei oder vier Nadelreihen verwendet werden. Lediglich die Länge der Langlöcher 9 ist entsprechend dem maximalen Versatz der beiden aufeinanderliegenden Module zu wählen.

## Patentansprüche

1. Modul mit Tuftingwerkzeugen (2), insbesondere Nadeln, bei dem die Tuftingwerkzeuge in einen Grundkörper (1) eingegossen sind, dessen Länge einem vielfachen des Mittenabstandes der eingegossenen Tuftingwerkzeuge entspricht, der auf seiner an eine Barre anschließbaren Rückseite (3) mit einer Anlageleiste (5) und Ausnehmungen sowie auf seiner Vorderseite (4) mit einer Aufnahmeschulter (7) und Vorsprüngen versehen ist und der ein in Längsrichtung des Moduls verlaufendes, von der Rückseite (3) zur Vorderseite (4) durchgehendes Langloch (9) hat, **dadu rch gekennzeichnet**, daß die Ausnehmungen auf der Rückseite (3) durch die Zwischenräume einer versenkt angeordneten Zahnreihe (6) gebildet sind, deren Zähne (10) untereinander gleich und äquidistant angeordnet sind und gerade Zahnflanken haben, daß die Vorsprünge auf der Vorderseite durch eine vorstehende Zahnleiste (8) gebildet sind, wobei die Zähne (12) und die Zwischenräume (13) der Zahnleiste (8) den Zwischenräumen (11) bzw. den Zähnen (10) der Zahnreihe (6) angepaßt sind.

2. Modul nach Anspruch 1, dadurch gekennzeichnet, daß der Mittenabstand der Tuftingwerkzeuge das n-fache des Abstandes zwischen den Zähnen (10,12) ausmacht, wobei n eine ganze Zahl > 1 ist.

3. Modul nach Anspruch 1 oder 2, dadurch gekennzeichnet, daß die Zwischenräume (11) der Zahnreihe (6) gegenüber den Zähnen (12) der Zahnleiste (8) versetzt sind, wobei dieser Versatz 1/n des Mittenabstandes zwischen den Tuftingwerkzeugen und n eine ganze Zahl > 1 ist.

4. Modul nach einem der vorhergehenden Ansprüche, dadurch gekennzeichnet, daß die Teilung der Zahnleiste (8) und der Zahnreihe (6) 1,98 mm (=5/64 Zoll), 1,27 mm (=1/20 Zoll) oder 1,59 mm (=1/16 Zoll) beträgt.

5. Modul nach einem der vorhergehenden Ansprüche, dadurch gekennzeichnet, daß die Zahnreihe (6) der Anlageleiste (5) und die Zahnleiste (8) der Aufnahmeschulter (7) benachbart ist.

6. Modul nach einem der vorhergehenden Ansprüche, dadurch gekennzeichnet, daß die Zahnflanken jedes Zahnes (10,12) miteinander einen Winkel von 35° bis 50° bilden.

## Claims

1. Module with tufting tools (2), in particular needles, whereby the tufting tools are cast in a main body (1), the length of which body is several times the centre distance of the cast tufting tools, whereby the rear side (3) of the body, which can be adjoined to a bar, is provided with an attachment rail (5) and recesses, while the front side (4) of the body is provided with an attachment shoulder (7) and projections, and whereby the body incorporates a slot (9) running in the longitudinal direction of the module, from the rear side (3) to the front side (4),
**characterised in that** the recesses on the rear side (3) are formed by the spaces in a recessed row of teeth (6), the teeth (10) of which are all identical and configured equidistantly and have straight flanks, and that the projections on the front side are formed by a projecting tooth bar (8), whereby the teeth (12) and the spaces (13) of the tooth bar (8) match the spaces (11) and teeth (10) of the row of teeth (6).

2. Module in accordance with claim 1, characterised in that the centre distance of the tufting tools constitutes n times the distance between the teeth (10, 12), whereby n is a whole number > 1.

3. Module in accordance with claim 1 or 2, characterised in that the spaces (11) in the row of teeth (6) are displaced in relation to the teeth (12) of the tooth bar (8), whereby this displacement constitutes 1/n of the centre distance between the tufting tools and n is a whole number > 1.

4. Module in accordance with one of the preceding claims, characterised in that the spacing of the tooth bar (8) and the row of teeth (6) is 1.98 mm (= 5/64 inch), 1.27 mm (= 1/20 inch) or 1.59 mm (= 1/16 inch).

5. Module in accordance with one of the preceding claims, characterised in that the row of teeth (6) of the attachment rail (5) adjoins the tooth bar (8) of the attachment shoulder (7).

6. Module in accordance with one of the preceding claims, characterised in that the flanks of each tooth (10, 12) together form an angle between 35° and 50°.

## Revendications

1. Module avec instruments de tufting (2), en particulier des aiguilles, module dans lequel l'instrument de tufting est inséré dans un corps de base (1), dont la longueur correspond à un multiple de l'écartement moyen des instruments de tufting y insérés, qui est équipé d'un rebord d'installation (5) et de creux sur sa face arrière (3) pouvant être fixée sur une barre, ainsi que d'épaulements d'accrochage (7) et de décrochements sur sa face avant (4), et qui présente un trou oblong (9) dans le sens de la longueur du module allant de la face arrière (3) vers la face avant (4) caractérisé en ce que les creux de la face arrière (3) sont déterminés par l'espace formé par une rangée de dents placées en creux (6) dont les dents (10) sont rangées l'une en dessous de l'autre à distance égale et possèdent des flancs de dents droits, que les épaulements de la face avant sont formés par un rebord des dents (8) en décrochement, où les dents (12) et les espaces (13) entre les rebords des dents (8) correspondent aux espaces (11) et aux dents (10) de la rangée de dents (6).

2. Module selon la revendication 1, caractérisé en ce que l'espace moyen des instruments de tufting représente n fois l'espace entre les dents (10,12), où n est un nombre entier > 1.

3. Module selon la revendication 1 ou 2, caractérisé en ce que les espaces (11) entre les rangées de dents (6) par rapport aux dents (12) du rebord des dents (8) sont décalés et où ce décalement est égal à 1/n fois l'espace moyen entre les instruments de tufting, et n est un nombre entier > 1.

4. Module selon l'une des revendications ci-dessus, caractérisé en ce que le pas du rebord des dents et de la rangée de dents s'élève à 1,98 mm (= 5/64 de pouce), 1,27 mm (= 1/20 de pouce) ou 1,59 mm (= 1/16 de pouce).

5. Module selon l'une des revendications ci-dessus, caractérisé en ce que la rangée de dents (6) du rebord d'installation (5) et le rebord des dents (8) de l'épaulement d'accrochage (7) sont voisins.

6. Module selon l'une des revendications ci-dessus, caractérisé en ce que les flancs de chaque dent (10,12) forment entre eux un angle de 35° à 50°.
